# FASCICULE DE BREVET EUROPEEN

(11) **EP 3 549 404 B1**
(45) Date de publication et mention de la délivrance du brevet: **18.08.2021**
(21) Numéro de dépôt: 17876154.0
(22) Date de dépôt: 30.11.2017
(51) Int. Cl.: G01J 1/44, H05B 45/12, H05B 45/50, H05B 45/315

(54) **MÉTHODE ET SYSTÈME POUR GRADATEUR DE LUMIÈRE SANS SCINTILLEMENT SUR UN RÉSEAU DE DISTRIBUTION ÉLECTRIQUE**
VERFAHREN UND SYSTEM FÜR EINEN FLACKERFREIEN LICHTDIMMER IN EINEM STROMVERTEILUNGSNETZ
METHOD AND SYSTEM FOR A FLICKER-FREE LIGHT DIMMER IN AN ELECTRICITY DISTRIBUTION NETWORK

(30) Priorité: 30.11.2016 CA 2950054
(43) Date de publication de la demande: 09.10.2019
(73) Titulaire: Technologies Intelia Inc., Joliette, Québec J6E 8S6 (CA)
(72) Inventeur: BOUCHARD, Claude, Joliette, Québec J6E 8S6 (CA); BROUILLETTE, Alexandre, Joliette, Québec J6E 8S6 (CA); BAYEUR, Hugo, Joliette, Québec J6E 8S6 (CA); GODIN, Jacques, Joliette, Québec J6E 8S6 (CA)
(74) Mandataire: Cabinet Laurent & Charras
(86) Numéro de dépôt international: PCT/CA2017/051444
(87) Numéro de publication internationale: WO 2018/098583

(56) Documents cités:
- WO-A1-2006/039789
- WO-A1-2011/114250
- WO-A1-2017/053246
- US-A1- 2012 056 553
- US-A1- 2013 229 121
- US-A1- 2014 139 129
- US-A1- 2014 265 898
- US-A1- 2015 181 682
- US-A1- 2016 081 149
- US-A1- 2016 095 174

## Description

### Domaine de l'invention

La présente invention concerne de manière générale les systèmes et méthodes permettant d'altérer et de corriger le signal électrique d'une tension alternative qui influence l'intensité de l'éclairage d'une lampe électronique telle des lampes à diode électroluminescent (DEL) avec ou sans circuit de régulation. L'invention concerne aussi tous autres domaines d'application de contrôle où des segments de l'onde électrique provenant du réseau d'alimentation sont retirés pour commander un équipement électrique qui régule une fonction ou un procédé tel la vitesse d'un moteur électrique.

### Historique de l'invention

Pour des questions de rétrocompatibilité avec les ampoules incandescentes, les manufacturiers de lampes DEL intègre généralement des circuits électroniques permettant de déterminer l'angle de conduction de l'alimentation afin de faire varier l'intensité lumineuse. Contrairement à l'ampoule incandescente, l'intensité lumineuse de la lampe DEL varie grandement pour de très faible variation d'amplitude du signal électrique, spécialement près de son point d'allumage. La résultante est qu'à faible intensité, la moindre perturbation ou variation du signal électrique alimentant la lampe DEL crée des effets de scintillement stressant pour les humains et les animaux.

Une méthode populaire pour faire varier l'intensité lumineuse utilise le contrôle à TRIAC. Le scintillement des lampes à faible intensité est souvent produit par l'activation de la gâchette du TRIAC dans la zone où l'amplitude du signal électrique est en-dessous de la tension de conduction des DEL ou lorsque l'énergie résiduelle cumulée dans les divers composants électriques est restituée ou superposée à la tension du secteur. Cette perturbation est davantage amplifiée par la longueur de conducteur qui distribue l'énergie aux lampes ou lorsque le nombre de lampes raccordées à une même source est important. Le brevet Américain No. US 2015/181682 A1 divulgue une méthode permettant de maintenir l'alimentation du contrôleur de l'interrupteur par drainage du courant du circuit afin d'alimenter le contrôleur lorsque l'interrupteur est ouvert (inactif) et donc que le contrôleur est inactif. Le brevet Américain No. US 2012/056553 A1 décrit un circuit se branchant à un gradateur et étant configuré pour recevoir un signal dudit gradateur. Le circuit comprend une charge et un interrupteur. Le circuit comprend également un circuit de drainage qui est activé près du passage à 0 pour donner une charge au gradateur et réinitialiser un circuit de retardement du gradateur. Le circuit de drainage est activé pour contrôler le courant reçu par la charge. Le brevet Américain No. US 2016/081149 A1 décrit un système de contrôle d'une lampe à semi-conducteurs branchée à un interrupteur-gradateur à coupure du bord de fuite. Le système permet des cycles d'interruption et de conduction du courant avec l'interrupteur pendant que l'énergie accumulée dans un condensateur est à son maximum pour augmenter l'efficacité. Le début des cycles peut être déterminé par un seuil minimum de courant ou encore après le passage à zéro.

Ainsi, il y a des besoins pour des méthodes améliorées de contrôle visant généralement à limiter l'effet de scintillement des lampes ou un système d'éclairage et visant à accéder à des niveaux d'intensités d'éclairages plus faible que les méthodes populaires utilisées.

### Résumé de l'invention

L'invention est définie par une méthode de contrôle permettant d'ajuster l'intensité lumineuse sans scintillement d'une ou plusieurs lampes en accord avec la revendication 1 et un système de contrôle permettant d'ajuster l'intensité lumineuse sans scintillement d'une ou de plusieurs lampes en accord avec la revendication 16. Des modes de réalisation préférés sont définis par les revendications dépendantes.

L'invention consiste généralement à créer un conditionneur de signal capable de filtrer, convertir, segmenter ou de généralement réaliser une forme d'onde provenant d'une source électrique en un signal électrique d'alimentation pour un appareil électrique, tel une lampe aux DEL, de façon à ce que la lecture du signal électrique qu'en fait l'appareil puisse permettre de réaliser une fonction pratiquement exempte de variation induite par les fluctuations de la source.

Dans un autre aspect de l'invention, une charge active absorbant rapidement l'énergie résiduelle de la ligne électrique est appliquée lorsque le conditionneur coupe l'alimentation de l'appareil. Contrairement à une charge passive qui dissipe typiquement une quantité élevée d'énergie durant la phase de conduction des interrupteurs électroniques, l'énergie dissipée par la charge active lors de la phase de conduction est quasi nulle et se limite à la consommation des composants électroniques qui contrôlent ce circuit.

Dans un autre aspect de l'invention, une méthode pour éliminer le scintillement d'une ou plusieurs lampes à DEL sur un réseau de distribution électrique est décrite. La méthode comprend synchroniser au passage à zéro de la tension d'alimentation du réseau de distribution électrique, alimenter les lampes à DEL lorsque la tension du réseau est au-dessus du seuil d'allumage des DEL de la lampe et couper l'alimentation des lampes à DEL.

La méthode peut également comprendre, lors de la coupure de l'alimentation, de vider l'énergie résiduelle accumulée dans la lampe à DEL. La lampe à DEL peut également être activée à l'aide d'un interrupteur électronique.

Dans un aspect supplémentaire, la méthode peut également comprendre une étape de pré-chargement d'énergie dans la lampe à DEL avant d'activer la lampe à DEL.

Autrement, la méthode comprend aussi le redressement de l'alimentation électrique afin d'emmagasiner ladite énergie dans des condensateurs afin de restituer l'énergie de façon contrôlée vers les lampes à DEL. La restitution de l'énergie peut prendre la forme d'une onde sinusoïdale, d'une onde trapézoïdale et/ou une onde cyclique complexe variant de manière temporelle.

Dans un autre aspect de l'invention, la méthode comprend détecter l'intensité de la lumière émise par la lampe à DEL et selon l'intensité de la lumière émise par la lampe DEL, contrôler la tension envoyée à la lampe à DEL afin d'obtenir une intensité lumineuse prédéterminée et stable.

Dans un aspect de l'invention, un système pour éliminer le scintillement d'une ou plusieurs lampes à DEL sur un réseau de distribution électrique est décrit. Le système comprend généralement au moins un interrupteur connecté à la lampe à DEL, un circuit de drainage actif du courant, un contrôleur configuré pour se synchroniser au passage à zéro de la tension d'alimentation du réseau de distribution électrique, le contrôleur étant configuré pour fermer l'interrupteur lorsque la tension du réseau est au-dessus du seuil d'allumage des DEL de la lampe, ouvrir l'interrupteur pour éteindre la lampe à DEL en fonction de l'intensité demandée et activer le circuit de drainage. Le contrôleur peut également être configuré pour activer le circuit de drainage lorsque l'interrupteur ouvre.

Le système peut aussi comprendre un circuit de détection du passage à zéro de l'onde électrique connecté au contrôleur et/ou un circuit de rétroaction permettant de corriger le signal de sortie alimentant la lampe à DEL. Le circuit de rétroaction peut comprendre un détecteur d'intensité lumineuse. Ce détecteur d'intensité lumineuse peut être un détecteur optique configuré pour convertir la lumière émise par la lampe en un signal électrique proportionnel à l'intensité lumineuse.

Dans d'autres aspects de l'invention, le système comprend également un circuit limiteur de courant et/ou un système de redressement de l'alimentation électrique. Le système de redressement de l'alimentation électrique peut comprendre un ou plusieurs condensateurs configurés pour emmagasiner l'énergie et la restituer de manière contrôlée vers les lampes à DEL. Le ou les condensateurs peuvent être configurés pour restituer l'énergie sous forme d'une onde sinusoïdale, d'une onde trapézoïdale et/ou d'une onde cyclique complexe variant de manière temporelle.

Dans des aspects additionnels, le système peut comprendre un circuit de protection contre les surcharges, un circuit de protection contre les courts-circuits et/ou un mesureur de courant connecté à la lampe à DEL.

Les caractéristiques de la présente invention qui sont considérées comme nouvelles et inventives seront décrites avec plus de détails dans les revendications présentées ci-après.

### Description des dessins

Les avantages, objectifs et caractéristiques de la présente invention seront plus facilement observables en se référant à la description détaillée suivante qui sera faite à l'aide des figures dans lesquelles :
La figure 1 illustre le résumé de l'invention.
La figure 2 illustre le schéma bloc du circuit électronique alimenté par une tension alternative du réseau électrique.
La figure 3 illustre le schéma bloc du circuit électronique alimenté par une tension DC double alternance.
La figure 4 illustre le circuit de détection de passage par zéro de l'alimentation du secteur électrique.
La figure 5 illustre le circuit de commutation alimenté par une tension alternative du réseau électrique.
La figure 6 illustre le circuit de commutation alimenté par une tension DC double alternance.
La figure 7 illustre le circuit de <bleeder> actif alimenté par une tension alternative du réseau électrique.
La figure 8 illustre le circuit de <bleeder> actif alimenté par une tension DC double alternance.
La figure 9 illustre le circuit de protection contre les surcharges.
La figure 10 illustre le circuit de détection de court-circuit au démarrage.
La figure 11 illustre le circuit de rétroaction optique pour stabiliser l'intensité lumineuse.
La figure 12 illustre le mode de contrôle de type « trailing edge ».
La figure 13 illustre le mode de contrôle de type « leading edge ».
La figure 14 illustre le mode de contrôle de type bande centrale.
La figure 15 illustre le mode de contrôle de type bande décentrée.
La figure 16 illustre le mode de contrôle de type peigne.
La figure 17 illustre le mode de contrôle de type double bande.
La figure 18 illustre le mode de contrôle de type avance de charge

### Description détaillée de l'incarnation préférée

Une nouvelle méthode et un système pour gradateur de lumière sans scintillement sur un réseau d'alimentation alternatif seront décrits ci-après. Même si l'invention sera décrite en prenant pour exemple une ou plusieurs incarnations préférées, il est important de comprendre que ces incarnations préférées sont utilisées afin d'illustrer l'invention et non afin d'en limiter la portée.

En référence à la Figure 1, une incarnation possible de l'invention et de son interconnexion avec l'appareil ou une suite d'appareils branchés en parallèle y est présentée. Le système 2, ici nommé le conditionneur 2, reçoit une alimentation électrique d'une source alternative 1. Le conditionneur applique des transformations à l'onde électrique pour la restituer vers un appareil 4. L'appareil 4 peut être une lampe, un moteur ou tout autre appareil qui convertit le signal électrique de son alimentation en une fonction quelconque telle que de la lumière, une force motrice, un mouvement, etc.

### Électrique

En se référant maintenant aux Figures 2 et 3, deux incarnations de circuits ou systèmes électroniques de contrôle utilisé par la présente invention sont présentées. Le circuit illustré à la Figure 2 fonctionne typiquement avec une tension alternative AC où le courant circulant dans l'interrupteur 6 est bidirectionnel. Le deuxième circuit illustré à la Figure 3 possède un pont de diodes 3a qui redresse la tension alternative du réseau en une forme d'onde à double alternance où le courant circulant dans l'interrupteur 6 est unidirectionnel. Le circuit de filtration et de protection 5 en amont vise à protéger les composants électroniques contre les surtensions réseau et vise à limiter les émissions conduites sur le réseau électrique. Un circuit de détection du passage par zéro 10 de la tension réseau permet au contrôleur principal 11 de se synchroniser sur chaque début de cycle de la tension réseau. Une consigne de luminosité produite par une interface usager ou par un circuit électrique externe (non représenté ici), enclenche une séquence d'activation de l'interrupteur 6 en fonction du temps afin de permettre le contrôle de l'intensité des lampes à DEL 4. Un circuit de type « snubber » 8 permet d'absorber l'énergie emmagasinée dans l'inductance du câblage du réseau de lampe à DEL et protège l'interrupteur 6 contre les surtensions. Un circuit de type « bleeder » actif 9 permet de vider ou drainer l'énergie du circuit de type « snubber » 8 ainsi que l'énergie résiduelle emmagasinée dans les composants du réseau de lampes à DEL afin de garantir une transition précise et contrôlée de la coupure de l'interrupteur 6. Le système peut comprendre un circuit de protection en surcharge 12 et de protection de courts-circuits au démarrage 13 typiquement implanté à l'aide, par exemple, d'un convertisseur courant-tension 7. Ce type de circuit 13 permet généralement de protéger les composantes électroniques et électriques du circuit de contrôle contre une surcharge de courant et permet de limiter la dissipation thermique des composantes. Le système peut également comprendre un circuit de détection, ici exprimé par un détecteur d'intensité lumineuse 14, visant généralement à permettre une rétroaction visant à corriger le signal de sortie alimentant, dans cet exemple, les lampes à DEL.

En se référant maintenant à la Figure 5, une incarnation d'un circuit de commutation principal du circuit de contrôle des lampes à DEL en courant alternatif AC est présentée. La Figure 6 illustre un circuit similaire au circuit de commutation principal de la Figure 5 mais possédant une alimentation DC provenant d'une onde redressée à double alternance. Le circuit comprend typiquement un contrôleur principal 11 configuré pour commander l'activation de l'interrupteur 5c et/ou 6c via un circuit avec isolation galvanique 5a et des circuits de commande de MOSFET 5b et/ou 6b. À titre de préférence uniquement, des isolateurs optiques 5a et/ou 6a peuvent être utilisés dans ce circuit. Bien entendu, d'autres composantes comme des isolateurs magnétiques, capacitifs, « hall effect » ou RF pourraient être utilisés. L'interrupteur 5c et/ou 6c peut comprendre une ou plusieurs MOSFET et/ou d'autres composantes comme des transistors bipolaires ou des IGBT. L'utilisation de MOSFETs de puissance montés ou branchés en parallèle est aussi possible et permet de réaliser un interrupteur de puissance à très faible résistance ce qui permet de réduire considérablement les pertes de puissance électrique. Un tel circuit de commutation vise généralement à réduire la taille du dissipateur de chaleur jusqu'à le retirer si la résistance thermique équivalente le permet.

En se référant maintenant à la Figure 11, une incarnation d'un circuit de rétroaction 14 permettant généralement d'interrompre ou de prolonger la période d'activation de la lampe afin de maintenir la consigne d'éclairage à l'intensité demandée est présentée. Le circuit 14 est généralement composé d'un détecteur optique 11a. Le détecteur optique 11a convertit généralement la lumière émît par les lampes à DEL en un signal électrique proportionnel à l'intensité lumineuse. Le signal électrique est ensuite amplifié par un amplificateur de transimpédance 11b à un niveau acceptable afin d'être converti en valeur numérique par le convertisseur analogique-numérique 11d. Sans s'y limiter, et à titre de préférence, une photodiode 11a est utilisée dans cette incarnation du circuit 14. Par contre, d'autres convertisseurs optiques tels qu'un phototransistor, une cellule photoélectrique ou une pile solaire pourraient également être utilisés. Dans d'autres incarnations, le convertisseur analogique-numérique 11d pourrait être remplacé par un oscillateur avec modulation de sa largeur d'impulsion (PWM) commandé par la sortie de l'amplificateur 11b et couplé sur une entrée logique du contrôleur principal 11.

Le « bleeder » actif 9 vise généralement à absorber une partie de l'énergie résiduelle restaurée par l'inductance de câblage des lampes à DEL qui s'emmagasine dans le « snubber » 8 et l'énergie résiduelle provenant aussi des autres composants électroniques sur la ligne. Cette absorption permet typiquement une coupure plus franche de chaque cycle d'activation de l'interrupteur 6 et permet généralement d'éviter que cette énergie soit consommée par les lampes. Une ou des coupures franches durant chaque cycle du réseau vise à bien contrôler les lampes à DEL qui possèdent des circuits de détections temporelles de front d'onde à titre de signaux de commande en mode « dimmer ».

En se référant maintenant à la Figure 7, une incarnation d'un circuit de « bleeder » actif 9 en courant alternatif AC est présenté. La Figure 8, pour sa part, illustre une autre incarnation du circuit 9 de la Figure 7 mais en mode DC redressé double alternance. Le circuit de « bleeder » actif 9 comprend typiquement une charge résistive 7d et/ou 8d qui est enclenchée en parallèle avec les lampes à DEL à l'aide d'un commutateur 7c8c lorsque l'interrupteur 6 est ouvert. À titre de préférence uniquement, des MOSFETS 7c et/ou 8c peuvent être utilisés pour activer la charge résistive 7d et/ou 8d. Dans d'autres incarnations, d'autres composantes comme des transistors bipolaires ou des IGBT peuvent être utilisés dans ce circuit 9. Le contrôleur principal 11 commande l'activation du commutateur 7c et/ou 8c via un circuit avec isolation galvanique 7a et/ou 8a et des circuits de commande de MOSFET 7b et/ou 8b. À titre de préférence uniquement, des isolateurs optiques 7a et/ou 8a peuvent être utilisés dans ce circuit 9 mais d'autres composantes comme des isolateurs magnétiques, capacitifs, « hall effect » ou RF peuvent être substitué. Sans s'y limiter, la séquence d'activation de l'interrupteur 6 et du commutateur 7c et/ou 8c peut être déphasée de 180 degrés mais peut également comprendre une séquence différente qui permet un meilleur contrôle des lampes à DEL.

En se référant aux Figures 5 et 6, un circuit limiteur de courant 12 comprenant un intégrateur permet généralement de retirer le fusible et de protéger les interrupteurs de puissance 6 contre les charges excessives. Une incarnation du circuit limiteur de courant 12 est illustrée à la Figure 9 et peut notamment fonctionner en mode courant alternatif ou en mode courant continu avec une onde redressée double alternance. La mesure du courant dans l'interrupteur 6 se fait typiquement à l'aide d'un convertisseur courant-tension 7, préférablement une résistance de faible valeur. Sans s'y limiter, le circuit de mesure du courant 7 peut également comprendre un transformateur de courant ou un capteur « hall effect ». La sortie du convertisseur de courant 7 est généralement dirigée vers un amplificateur 9b dont la sortie pilote une source de courant variable 9c dont l'intensité est proportionnelle au courant circulant dans l'interrupteur 6. Un intégrateur de courant formé par la source de courant 9c, le condensateur 9d et l'interrupteur 9e permet d'intégrer la forme d'onde du courant circulant dans le circuit des lampes à DEL. La sortie de l'intégrateur est comparée à une tension de référence à l'aide du comparateur 9f. Un dépassement de seuil sur le comparateur 9f coupera l'alimentation des lampes à DEL à l'aide de l'interrupteur 6. Cette coupure vise à protéger les composantes électroniques. Le passage par zéro de l'alimentation électrique purge la charge du condensateur 9d. Le circuit limiteur de courant 12 est typiquement isolé galvaniquement à l'aide de circuit isolateur galvanique 9a. À titre de préférence uniquement, le circuit 12 peut comprendre des isolateurs optiques (9a) ou encore d'autres composantes tels que des isolateurs magnétiques, capacitifs, « hall effect » ou RF. Le circuit 12 pourrait également comprendre une alarme indiquant une surcharge dirigée vers le contrôleur principal 11 pour y être traitée.

Un circuit de protection contre les courts-circuits au démarrage 13 permet généralement d'éviter une surcharge sur les composantes électrique et électronique en cas de mauvais branchement de l'utilisateur. Une incarnation préférée d'un circuit de protection 13 est illustrée à la Figure 10 et fonctionne, notamment, en mode courant alternatif ou courant continu avec une onde redressée double alternance. La mesure du courant dans l'interrupteur 6 se fait typiquement à l'aide d'un convertisseur courant-tension 7, préférablement une résistance de faible valeur. Sans s'y limiter, le circuit de mesure du courant 7 peut également comprendre un transformateur de courant ou un capteur « hall effect ». La sortie du convertisseur de courant 7 est généralement dirigée vers un amplificateur 10b suivie d'un comparateur 10c et d'une bascule D 10d. L'intensité maximum du courant circulant dans l'interrupteur 6 est typiquement limitée par l'ouverture de l'interrupteur 6 lorsqu'il y a un dépassement sur chaque demi-cycle de la tension réseau en mode alternatif ou sur chaque demi-cycle de la tension réseau redressé en mode double alternance. Le passage par zéro de l'alimentation électrique remet à zéro la bascule D 10d. Le circuit de protection contre les courts-circuits 13 est généralement isolé galvaniquement à l'aide de circuit isolateur optique 10a. À titre de préférence uniquement, des isolateurs optiques 10a sont utilisés dans ce circuit. Dans d'autre incarnation, d'autres composantes comme des isolateurs magnétiques, capacitifs, « hall effect » ou RF peuvent être utilisés. Une alarme indiquant un court-circuit au démarrage peut être dirigée vers le contrôleur principal 11 pour y être traitée.

La détection du passage par zéro de l'alimentation électrique 10 se fait avec un détecteur de niveau ayant une discrimination franche et précise de la tension réseau. Une incarnation du circuit de détection de passage par zéro 10 est illustrée à la Figure 4. La tension d'alimentation du réseau alternatif charge un condensateur 4c à une tension limite déterminée par le circuit d'écrêtage 4b. Le comparateur 4d est activé lorsque la tension réseau passe généralement en dessous du seuil déterminé par la tension de référence accumulée dans le condensateur 4c. Sans s'y limiter, la sortie du comparateur 4d peut activer la DEL de l'isolateur galvanique 4a qui transmet le signal de passage par zéro au contrôleur principal 11. À titre de préférence uniquement, le circuit 10 peut également comprendre un isolateur optique. Dans d'autres incarnations, le circuit 10 pourrait comprendre d'autres composantes comme des isolateurs magnétiques, capacitifs, « hall effect » ou RF.

Dans des incarnations où le système comprend deux sorties et plus, l'activation des interrupteurs 6 peut être déphasée de quelques microsecondes afin de viser à réduire la demande d'énergie instantanée provenant du réseau électrique et ainsi réduire la baisse de tension d'alimentation qui peut influencer le comportement de la charge 4.

Dans d'autre incarnations de l'invention, des configurations permettent d'éliminer le scintillement des lampes à DEL due aux fluctuations de l'alimentation du réseau électrique en redressant l'alimentation électrique pour l'emmagasiner dans des banques de condensateurs afin de la restituée de façon contrôlée vers les lampes.

La restitution électrique peut alors prendre différentes formes dont par exemple, une tension constante, une forme sinusoïdale dont l'amplitude crête et la fréquence sont contrôlées, une modulation trapézoïdale qui permet une meilleure constante de l'intensité que la forme sinusoïdale tout en maintenant des transitions lentes qui réduisent les émissions conduites et les radiations électromagnétiques.

Le circuit de restitution proposé est constitué d'un modulateur ON/OFF dont le cycle utile (PWM) varie de façon temporelle toutes au long de la période cyclique. Cette forme d'onde est ensuite filtrée à l'aide d'un filtre passe bas passif ou actif afin de conserver la composante continue. La variation du cycle utile module l'amplitude de la composante continue pour former une onde cyclique complexe qui est transmisse au circuit des lampes à DEL.

### Logiciel

En se référant maintenant à la Figure 15, une incarnation possible d'une méthode de contrôle "bande décentrée" est présentée. La méthode de contrôle vise généralement à offrir plusieurs avantages dont entre autres, dans de nombreux cas, une meilleure stabilité fonctionnelle à faible intensité de l'appareil 4 et un appel de courant moins important que dans le mode bande centrale (Figure 14) et « leading-edge » (Figure 13).

La méthode de contrôle consiste généralement à positionner l'instant d'activation de l'interrupteur électronique 6 lorsque la tension alternative atteint une amplitude prédéterminée dans le modus operandi de l'appareil. La quantité d'énergie transmise à l'appareil 4 est généralement déterminée par la durée de l'activation de l'interrupteur électronique 6. En se référant à la Figure 15, l'augmentation progressive d'énergie est typiquement transférée à l'appareil et de la manière suivante: à la valeur minimum, l'activation de l'interrupteur électronique se fait par exemple en N2 et désactivation en N3. Puis progressivement, de N2 à N4, de N2 à N5, jusqu'à ce que la fenêtre de conduction atteigne N2 à N8. Après quoi, l'augmentation se poursuit en augmentant la période de conduction de N1 à N8. La transmission d'énergie est totale lorsque la conduction se fait de (N0) à N8. La régression de l'énergie transmise se fait à l'inverse de la progression soit: (N0) à N8, N1 à N8, N2 à N8, N2 à N7, N2 à N6, jusqu'à la durée de conduction minimum de N2 à N3. Dans la Figure 15, l'intervalle de temps entre N0, N1, N2...N8 est à titre suggestif uniquement et est adapté en fonction de l'appareil cible.

Dans des incarnations où la lampe est composée de multiples segments de DEL en parallèle, l'algorithme de contrôle peut permettre de multiples cycles afin de commuter chaque segment dans la zone de conduction des DEL. Comme illustré à la Figure 17, l'activation peut d'abord se faire en P1 lorsque la tension réseau dépasse le seuil prédéterminé de la première série de DEL. L'intensité est ensuite progressivement augmentée en retardant la première coupure P2. Lorsque l'intensité à P2 approche le seuil d'allumage de la seconde série de DEL, une seconde impulsion centrée sur la pleine tension de la ligne est activée. Éventuellement, la seconde impulsion se fusionne avec la première lorsque P2 et P3 se rencontrent. Enfin, P1 et P4 se déplacent vers leur passage à zéro P5 respectif pour obtenir une pleine onde.

Dans des incarnations typiques d'une lampe à DEL fabriquée avec une réactance capacitive élevée en entrée, l'algorithme de contrôle peut permettre une charge progressive de la réactance capacitive d'entrée de la lampe à l'aide d'un front montant progressif qui limite l'appel du courant de charge durant le temps de montée de la tension. En se référant maintenant à la Figure 18, l'activation du premier cycle se fait d'abord en D1 au passage par zéro de la tension réseau et se termines en D2 sous le seuil d'activation des DEL. L'intervalle de temps situé entre D1 et D2 est dédié à la charge de la réactance capacitive de la lampe, dans cet intervalle, l'intensité lumineuse de la lampe est nulle. Un second cycle de conduction est enclenché lorsque la tension réseau est supérieure à la tension de conduction des DEL, ce cycle permet l'activation du segment de DEL de la lampe. Le point d'amorçage du segment de DEL est situé en D3 et son intensité est contrôlée par la durée du cycle commençant en D3 et se terminant en D4. L'accroissement de l'intensité lumineuse se fait généralement progressivement en augmentant la durée de la conduction du second cycle jusqu'à atteindre le point D5. L'activation du cycle de charge de la réactance capacitive est préférablement faite au passage par zéro D1 de la tension réseau mais peut aussi être activée à n'importe quel moment dans l'intervalle D1 à D2.

Typiquement, la méthode permet de réaliser, sans s'y limiter, l'ensemble des formes présentées en utilisant des modes préprogrammés afin de produire la forme d'onde adapté au circuit de la lampe et à la topologie de l'installation.

En plus des modes de contrôle définies précédemment, la méthode permet de définir n'importe quelle forme d'onde particulière constituée à partir de la tension du secteur électrique.

Bien qu'elle ait été décrite à l'aide d'une ou plusieurs incarnations préférées, il faut bien comprendre que la présente invention peut être utilisée, employée et/ou incarnée dans une multitude d'autres formes. Ainsi, les revendications qui suivent doivent être interprétées de façon à inclure ces différentes formes tout en restant à l'extérieur des limites fixées par l'art antérieur.

## Revendications

1. Une méthode de contrôle permettant d'ajuster l'intensité lumineuse sans scintillement d'une ou plusieurs lampes (4), la ou les lampes (4) étant alimentées par un réseau électrique à tension alternative (1), chacune des lampes (4) comprenant une ou plusieurs diodes-électroluminescentes DEL et un dispositif (2) permettant de faire varier l'intensité lumineuse des DEL en fonction de l'alimentation, **caractérisé en ce que** la méthode comprend l'exécution d'une séquence à chaque alternance de l'alimentation, la séquence comprenant :
interrompre une ou plusieurs fois par cycle l'alimentation de la ou des lampes (4);
activer une ou plusieurs fois par cycle l'alimentation de la ou des lampes (4), la durée d'une activation étant une période de conduction;
appliquer une charge configurée pour absorber l'énergie résiduelle appliquée sur l'alimentation de la ou des lampes (4) suivant une ou plusieurs des interruptions d'alimentation.

2. La méthode de contrôle de la revendication 1, la séquence comprenant également une étape de pré-chargement d'énergie dans la ou les lampes (4) avant d'activer la ou les lampes (4).

3. La méthode de contrôle de la revendication 1, la séquence comprenant également de retarder l'absorption de l'énergie résiduelle suivant la ou les interruptions d'alimentation.

4. La méthode de contrôle de quelconque des revendications 1 à 3, la méthode comprenant également :
emmagasiner de l'énergie à partir de l'alimentation;
restituer l'énergie emmagasinée vers la ou les lampes (4).

5. La méthode de contrôle de la revendication 4, la restitution de l'énergie ayant la forme d'une onde sinusoïdale.

6. La méthode de contrôle de la revendication 4, la restitution de l'énergie ayant la forme d'une onde trapézoïdale.

7. La méthode de contrôle de la revendication 4, la restitution de l'énergie ayant la forme d'une onde cyclique complexe variant de manière temporelle.

8. La méthode de contrôle de quelconque des revendications 1 à 7, la méthode comprenant également :
mesurer l'intensité de la lumière environnante;
selon l'intensité de la lumière environnante mesurée, contrôler l'alimentation de la ou des lampes (4) afin d'obtenir une intensité lumineuse prédéterminée.

9. La méthode de contrôle de quelconque des revendications 1 à 8, la séquence comprenant, pour chaque alternance de l'alimentation débutant lorsque la tension de l'alimentation est nulle :
activer l'alimentation de la ou des lampes (4) afin de centrer la période de conduction sur une valeur crête de la tension du réseau électrique, la période de conduction étant fonction de l'intensité lumineuse désirée.

10. La méthode de contrôle de quelconque des revendications 1 à 8, la séquence comprenant, pour chaque alternance de l'alimentation débutant lorsque la tension est nulle :
interrompre l'alimentation de la ou des lampes (4) jusqu'à ce que la tension du réseau électrique atteigne une tension au moins égale à un seuil d'activation minimum des lampes (4);
activer l'alimentation jusqu'à ce que la période de conduction permette d'atteindre l'intensité lumineuse désirée.

11. La méthode de contrôle de la revendication 10, dans le cas où l'activation de l'alimentation ne permet pas à la période de conduction d'atteindre l'intensité lumineuse désirée avant la fin d'un cycle, la séquence comprenant d'activer l'alimentation avant que la tension de l'alimentation soit au moins égale au seuil d'activation minimum de la ou des lampes (4) jusqu'à la fin du cycle.

12. La méthode de contrôle de quelconque des revendications 1 à 8, la séquence comprenant, pour chaque alternance de l'alimentation débutant lorsque la tension de l'alimentation est nulle :
activer puis interrompre l'alimentation de la ou des lampes (4) à plusieurs reprises afin de subdiviser l'alternance de la tension d'alimentation de la ou des lampes (4) en plusieurs périodes de conduction et périodes de non-conduction selon un ratio, le ratio étant le temps de conduction divisé par le temps de non-conduction, la multiplication du ratio par la tension d'alimentation définissant une tension intermédiaire pour atteindre une intensité lumineuse désirée.

13. La méthode de contrôle de quelconque des revendications 1 à 8, la séquence comprenant pour chaque alternance de l'alimentation débutant lorsque la tension de l'alimentation est nulle :
activer l'alimentation de la ou des lampes (4) jusqu'à ce que la tension de l'alternance soit juste en dessous d'un seuil d'activation minimum de la ou des lampes (4);
interrompre momentanément l'alimentation de la ou des lampes (4) jusqu'à l'instant où la tension du réseau électrique surpasse le seuil d'activation de la ou des lampes (4);
activer l'alimentation de la ou des lampes (4) pendant une durée de l'alternance correspondant à la l'intensité lumineuse moyenne désirée.

14. La méthode de contrôle de quelconque des revendications 1 à 8, chaque lampe (4) comprenant une pluralité de segments d'une ou de plusieurs DEL, chaque segment s'activant à un seuil de tension, la séquence comprenant pour chaque alternance de l'alimentation débutant lorsque la tension de l'alimentation est nulle :
interrompre l'alimentation jusqu'à ce que la tension de l'alternance dépasse le seuil d'activation d'un premier segment de DEL :
activer l'alimentation de la ou des lampes pendant une durée jusqu'à ce que l'intensité désirée du premier segment soit atteinte;
répéter les deux étapes précédentes pour tous les autres segments de la ou des lampes (4).

15. Une méthode de contrôle de quelconque des revendications 1 à 14, la méthode comprenant pour chaque alternance de l'alimentation débutant lorsque la tension est nulle, de déphaser la ou les activations de l'alimentation des lampes (4) par rapport à une demande d'énergie instantanée provenant d'un autre composant électrique présent sur le réseau électrique.

16. Un système de contrôle (2) permettant d'ajuster l'intensité lumineuse sans scintillement d'une ou de plusieurs lampes (4), la ou les lampes (4) étant alimentées par un réseau de distribution électrique à tension alternative (1), chacune des lampes (4) comprenant une ou plusieurs diodes-électroluminescentes DEL et un dispositif permettant de faire varier l'intensité lumineuse des DEL en fonction du niveau de l'alimentation, **caractérisé en ce que** le système (2) comprend :
au moins un interrupteur (6, 9e) connecté à la ou aux lampes (4);
un circuit de drainage actif (9) du courant connecté à la ou aux lampes (4) comprenant une charge (7d, 8d), la charge (7d, 8d) permettant d'absorber l'énergie résiduelle présente sur l'alimentation de la ou des lampes (4) suivant une ou des ouvertures de l'interrupteur (6, 9e);
un contrôleur (11) configuré pour exécuter :
fermer l'interrupteur (6, 9e) une ou plusieurs fois par cycle l'alimentation de la ou des lampes (4);
ouvrir l'interrupteur (6, 9e) une ou plusieurs fois par cycle l'alimentation de la ou des lampes (4);
activer le circuit de drainage (9) à la suite d'une ou de plusieurs des ouvertures de l'interrupteur (6, 9e).

17. Un système (2) de la revendication 16, la fermeture de l'interrupteur (6, 9e) s'exécutant lorsque la tension de l'alimentation est supérieure au seuil d'allumage de la ou des lampes (4).

18. Un système (2) de l'une ou l'autre des revendications 16 ou 17, l'ouverture de l'interrupteur (6, 9e) s'exécutant lorsque l'intensité lumineuse atteint une consigne d'intensité lumineuse demandée.

19. Le système (2) de quelconque des revendications 16 à 18, le système (2) comprenant également un circuit de rétroaction (14) permettant de corriger l'alimentation de la ou des lampes (4) à partir de la mesure de l'intensité lumineuse.

20. Le système (2) de la revendication 19, le circuit de rétroaction (14) comprenant également un détecteur d'intensité lumineuse (14) configuré pour convertir la lumière émise par la ou les lampes (4) en une valeur proportionnelle à l'intensité lumineuse.

21. Le système (2) de quelconque des revendications 16 à 20, le système (2) comprenant également un circuit limiteur de courant (12), le circuit limiteur (12) étant configuré pour mesurer la puissance électrique de l'alimentation de la ou des lampes (4) et pour ouvrir le ou les interrupteurs (6, 9e) lorsque la puissance électrique mesurée excède la capacité électrique du système (2).

22. Le système (2) de la revendication 16 à 21, le système (2) comprenant un ou plusieurs condensateurs (4c, 9d) configurés pour emmagasiner l'énergie et la restituer de manière contrôlée vers les lampes (4).

23. Le système (2) de la revendication 22, le système (2) restituant l'énergie emmagasinée dans le ou les condensateurs (4c, 9d) sous forme d'une onde sinusoïdale.

24. Le système (2) de la revendication 22, le système (2) restituant l'énergie emmagasinée dans le ou les condensateurs (4d, 9d) sous forme d'une onde trapézoïdale.

25. Le système (2) de la revendication 22, le système (2) restituant l'énergie emmagasinée dans le ou les condensateurs (4d, 9d) sous forme d'une onde cyclique complexe variant de manière temporelle.

## Patentansprüche

1. Ein Steuerungsverfahren, das die flackerfreie Anpassung der Lichtstärke einer oder mehrerer Lampen (4) ermöglicht, wobei die Lampe oder Lampen (4) durch ein Wechselstromnetz (1) versorgt werden, wobei jede der Lampen (4) eine oder mehrere Leuchtdioden LED und ein Gerät (2) enthält, mit dem die Lichtstärke der LED entsprechend der Versorgung variiert werden kann, **dadurch gekennzeichnet, dass** das Verfahren die Ausführung einer Sequenz bei jedem Wechsel der Versorgung enthält, wobei die Sequenz beinhaltet:
eine ein- oder mehrfache Unterbrechung pro Zyklus der Versorgung der Lampe oder Lampen (4);
eine ein- oder mehrfache Aktivierung pro Zyklus der Versorgung der Lampe oder Lampen (4), wobei die Dauer der Aktivierung ein leitender Zeitraum ist;
ein Anlegen einer Ladung, konfiguriert zur Absorption der Restenergie, die auf die Versorgung der Lampe oder Lampen (4) angelegt wird, nach einer oder mehrerer Versorgungsunterbrechungen.

2. Steuerungsverfahren nach Anspruch 1, wobei die Sequenz auch einen Schritt der Vorab-Energieladung in die Lampe oder Lampen (4) enthält, bevor die Lampe oder Lampen (4) aktiviert werden.

3. Steuerungsverfahren nach Anspruch 1, wobei die Sequenz es auch umfasst, die Absorption der Restenergie entsprechend der oder den Versorgungsunterbrechungen zu verzögern.

4. Steuerungsverfahren nach einem der Ansprüche 1 bis 3, wobei das Verfahren es auch umfasst:
Energie aus der Versorgung zu speichern;
die gespeicherte Energie an die Lampe oder Lampen (4) abzugeben.

5. Steuerungsverfahren nach Anspruch 4, wobei die Rückführung der Energie die Form einer sinusförmigen Welle hat.

6. Steuerungsverfahren nach Anspruch 4, wobei die Rückführung der Energie die Form einer trapezförmigen Welle hat.

7. Steuerungsverfahren nach Anspruch 4, wobei die Rückführung der Energie die Form einer komplexen zyklischen Welle hat, die zeitlich schwankt.

8. Steuerungsverfahren nach einem der Ansprüche 1 bis 7, wobei das Verfahren auch umfasst:
eine Messung der Lichtstärke in der Umgebung;
entsprechend der gemessenen Umgebungslichtstärke, Steuerung der Versorgung der Lampe oder Lampen (4), um eine vorher festgelegte Lichtstärke zu erhalten.

9. Steuerungsverfahren nach einem der Ansprüche 1 bis 8, wobei die Sequenz beinhaltet, bei jedem Wechsel der Versorgung, beginnend wenn die Spannung der Versorgung null ist
die Versorgung der Lampe oder Lampen (4) zu aktivieren, um den leitenden Zeitraum auf einen Spitzenwert der Spannung des Stromnetzes zu zentrieren, wobei der leitende Zeitraum von der gewünschten Lichtstärke abhängt.

10. Steuerungsverfahren nach einem der Ansprüche 1 bis 8, wobei die Sequenz beinhaltet, bei jedem Wechsel der Versorgung, beginnend wenn die Spannung der Versorgung null ist:
die Versorgung der Lampe oder Lampen (4) zu unterbrechen, bis die Spannung des elektrischen Netzes eine Spannung erreicht, die mindestens gleich einem Mindestgrenzwert zur Aktivierung der Lampen (4) ist;
Aktivierung der Versorgung, bis der leitende Zeitraum ein Erreichen der gewünschten Lichtstärke erlaubt.

11. Steuerungsverfahren nach Anspruch 10, für den Fall, dass die Aktivierung der Versorgung es dem leitenden Zeitraum nicht erlaubt, die gewünschte Lichtstärke vor dem Ende eines Zyklus zu erreichen, enthält die Sequenz eine Aktivierung der Versorgung, bevor die Versorgungsspannung mindestens gleich dem Mindestgrenzwert zur Aktivierung der Lampe oder Lampen (4) bis zum Ende des Zyklus ist.

12. Steuerungsverfahren nach einem der Ansprüche 1 bis 8, wobei die Sequenz, bei jedem Wechsel der Versorgung, beginnend wenn die Spannung der Versorgung null ist, beinhaltet:
die wiederholte Aktivierung, dann Unterbrechung der Versorgung der Lampe oder Lampen (4) zur Unterteilung des Wechsels der Versorgungsspannung der Lampe oder Lampen (4) in mehrere leitende Zeiträume und nicht leitende Zeiträume, entsprechend einem Verhältnis, bei diesem Verhältnis handelt es sich um die leitende Zeit, dividiert durch die nicht leitende Zeit, die Multiplikation des Verhältnisses mit der Versorgungspannung definiert dabei eine Zwischenspannung, um eine gewünschte Lichtstärke zu erreichen.

13. Steuerungsverfahren nach einem der Ansprüche 1 bis 8, wobei die Sequenz, bei jedem Wechsel der Versorgung, beginnend, wenn die Spannung der Versorgung null ist, beinhaltet:
die Versorgung der Lampe oder Lampen (4) zu aktivieren, bis sich die Spannung des Wechsels gerade unter einem Mindestaktivierungsgrenzwert der Lampe oder Lampen (4) befindet;
momentan die Versorgung der Lampe oder Lampen (4) zu unterbrechen, bis zu dem Moment, in dem die Spannung des Stromnetzes den Aktivierungsgrenzwert der Lampe oder Lampen (4) übersteigt;
Aktivierung der Versorgung der Lampe oder Lampen (4) während einer Wechseldauer, die der gewünschten durchschnittlichen Lichtstärke entspricht.

14. Steuerungsverfahren nach einem der Ansprüche 1 bis 8, wobei jede Lampe (4) mehrere Segmente einer oder mehrerer LED enthält, dabei wird jedes Segment bei einem Spannungsgrenzwert aktiviert, die Sequenz beinhaltet, bei jedem Wechsel der Versorgung, beginnend wenn die Spannung der Versorgung null ist:
eine Unterbrechung der Versorgung bis die Spannung des Wechsels den Aktivierungsgrenzwert eines ersten LED-Segmentes übersteigt;
Aktivierung der Versorgung der Lampe oder Lampen (4) während einer Wechseldauer, bis die gewünschte Stärke erreicht ist;
Wiederholung der beiden vorangehenden Schritte für alle anderen Segmente der Lampe oder Lampen (4).

15. Steuerungsverfahren nach einem der Ansprüche 1 bis 14, wobei das Verfahren beinhaltet, bei jedem Wechsel der Versorgung, beginnend, wenn die Spannung der Versorgung null ist, die Aktivierung oder Aktivierungen der Versorgung der Lampen (4) zu verschieben, bezogen auf eine momentane Energieanforderung von einem anderen elektrischen Bauteil, das sich im Stromnetz befindet.

16. Steuerungssystem (2), mit dem die Lichtstärke einer oder mehrerer Lampen (4) flackerfrei angepasst werden kann, wobei die Lampe oder Lampen (4) über ein Stromnetz mit Wechselstrom (1) versorgt werden, wobei jede der Lampen (4) eine oder mehrere Leuchtdioden LED und ein Gerät enthält, mit dem die Lichtstärke der LED in Abhängigkeit vom Versorgungsniveau variieren kann, **dadurch gekennzeichnet, dass** das System (2) : enthält:
mindestens einen Schalter (6, 9e), der mit der oder den Lampen (4) verbunden ist;
einen aktiven Drainagestromkreis (9) des Stroms, verbunden mit der oder den Lampen (4), mit einer Ladung (7d, 8d), wobei die Ladung (7d, 8d) es ermöglicht, die Restenergie zu absorbieren, die in der Versorgung der Lampe oder Lampen (4), in der Folge von einmaligem oder mehrmaligem Öffnen des Schalters (6, 9e); vorhanden ist
ein Steuergerät (11), konfiguriert zur Ausführung:
des Schließens des Schalters (6, 9e) ein- oder mehrfach pro Versorgungzyklus der Lampe oder Lampen (4);
Öffnen des Schalters (6, 9e) ein- oder mehrfach pro Versorgungzyklus der Lampe oder Lampen (4);
Aktivierung des Drainagestromkreises (9) in Folge einer oder mehrerer Öffnungen des Schalters (6, 9e).

17. System (2) nach Anspruch 16, wobei das Schließen des Schalters (6, 9e) ausgeführt wird, wenn die Versorgungsspannung höher liegt als der Anschaltgrenzwert der Lampe oder Lampen.

18. System (2) nach einem der Ansprüche 16 oder 17, das Öffnen des Schalters (6, 9e) wird ausgeführt, wenn die Lichtstärke eine gewünschte Lichtstärke erreicht.

19. System (2) nach einem der Ansprüche 16 bis 18, wobei das System (2) auch einen Rückführkreis (14) enthält, mit dem die Versorgung der Lampe oder Lampen (4) ab der Messung der Lichtstärke korrigiert werden kann.

20. System (2) nach Anspruch 19, wobei der Rückführkreis (14) auch einen Lichtstärkedetektor (14) enthält, konfiguriert zur Umwandlung des von der Lampe oder den Lampen (4) ausgestrahlte Licht in einen Wert proportional zur Lichtstärke.

21. System (2) nach einem der Ansprüche 16 bis 20, wobei das System (2) auch einen Strombegrenzerschaltkreis (12) enthält, wobei der Strombegrenzerschaltkreis (12) dazu konfiguriert ist, die elektrische Leistung der Versorgung der Lampe oder Lampen (4) zu messen und den oder die Schalter (6, 9e) zu öffnen, wenn die gemessene elektrische Schaltung die elektrische Kapazität des Systems (2) überschreitet.

22. System (2) nach Anspruch 16 bis 21, wobei das System (2) einen oder mehrere Kondensatoren (4c, 9d), konfiguriert zur Speicherung von Energie und zur kontrollierten Abgabe an die Lampen (4), enthält.

23. System (2) nach Anspruch 22, wobei das System (2) die in dem oder den Kondensatoren (4c, 9d) gespeicherte Energie in Form einer sinusförmigen Welle abgibt.

24. System (2) nach Anspruch 22, wobei das System (2) die in dem oder den Kondensatoren (4c, 9d) gespeicherte Energie in Form einer trapezförmigen Welle abgibt.

25. System (2) nach Anspruch 22, wobei das System (2) die in dem oder den Kondensatoren (4c, 9d) gespeicherte Energie in Form einer komplexen zyklischen, zeitlich schwankenden Welle abgibt.

## Claims

1. A control method for adjusting the light intensity without flickering of one or more lamps (4), the one or more lamps (4) being supplied by an AC electrical distribution network (1), each of the lamps (4) including one or more light-emitting diodes (LEDs) and a device (2) allowing the variation of the light intensity of the LEDs according to the electrical supply , **characterized in that** the method comprises the execution of a sequence at each ½ cycle of the electric supply, the sequence comprising:
interrupting the electrical supply of the one or more lamps (4) one or more times per cycle;
activating the electrical supply of the one or more lamps (4) one or more times per cycle, wherein the duration of an activation is a conduction period; and
applying a load configured to absorb residual energy applied to the supply of the of the one or more lamps (4) following one or more electrical supply interruptions.

2. The control method of claim 1, the sequence further comprising a step for pre-loading energy in the one or more lamps (4) before activating the one or more lamps (4).

3. The control method of claim 1, the sequence further comprising delaying the absorption of residual energy following the one or more electrical supply interruptions.

4. The control method of claim 1 further comprising:
storing the energy from the electrical supply; and
restituting the stored energy to the one or more lamps (4).

5. The control method of claim 4, wherein the restitution of the stored energy to the one or more lamps (4) is in the form of a sinusoidal wave.

6. The control method of claim 4, wherein the restitution of the stored energy to the one or more lamps (4) is in the form of a trapezoidal wave.

7. The control method of claim 4, wherein the restitution of the stored energy to the one or more lamps (4) is in the form of a complex time-varying cyclic wave.

8. The control method of any one of claims 1 to 7, further comprising:
measuring the surrounding light intensity; and
in accordance with the measured surrounding light intensity, controlling the electrical supply of the one or more lamps (4) to obtain a predetermined light intensity.

9. The control method of any one of claims 1 to 8, the sequence further comprising for each half-cycle of the electrical supply starting when the voltage of the electrical supply is zero:
activating the electrical supply of the one or more lamps (4) to adjust the conduction period at the peak of the voltage of the electrical network,
wherein the conduction period duration is a function of the desired light intensity.

10. The control method of any one of claims 1 to 8, the sequence further comprising for each half-cycle of the electrical supply starting when the voltage of the supply is zero:
interrupting the electrical supply of the one or more lamps (4) until the voltage of the electrical network reaches a voltage at least equal to a minimum activation threshold of the one or more lamps (4); and
activating the electrical supply until the conduction period duration allows the desired light intensity to be reached.

11. The control method of claim 10, wherein in the case where the activation of the electrical supply does not allow the conduction period to reach the desired light intensity before the end of a cycle, the sequence comprises activating the electrical supply before the voltage is at least equal to the minimum activation threshold of the one or more lamps (4) until the end of the cycle.

12. The control method of any one of claims 1 to 8, the sequence further comprising for each half-cycle of the electrical supply starting when the voltage of the supply is zero:
activating and then interrupting the electrical supply of the one or more lamps (4) several times in order to subdivide the half-cycle of the electrical supply of the one or more lamps (4) into several on and off conduction periods according to a ratio, the ratio being the conduction time divided by the non-conduction time, the multiplication of the ratio by the supply voltage defining an intermediate voltage for achieving a desired light intensity.

13. The control method of any one of claims 1 to 8, the sequence further comprising for each half-cycle of the electrical supply starting when the voltage of the supply is zero:
activating the electrical supply of the one or more lamps (4) until the voltage of the half-cycle is just below a minimum activation threshold of the one or more lamps (4);
momentarily interrupting the electrical supply of the one or more lamps (4) until the moment when the voltage of the electrical network exceeds the activation threshold of the one or more lamps (4); and
activating the electrical supply of the one or more lamps (4) for a duration of the half-cycle corresponding to the desired average light intensity.

14. The control method of any one of claims 1 to 8, wherein each lamp (4) comprises a plurality of segments of one or more LEDs, each segment being activated at a voltage threshold, the sequence comprising for each half-cycle of the electrical supply beginning when the supply voltage is zero:
interrupting the electrical supply until the half-cycle voltage exceeds the activation threshold of a first LED segment:
activating the electrical supply of the one or more lamps (4) for a duration until the desired intensity of the first segment is reached; and
repeating the preceeding steps for all the other segments of the lamps (4).

15. The control method of any one of claims 1 to 14, the method further comprising for each half-cycle of the electrical supply beginning when the voltage is zero, dephasing the one or more activations of the electrical supply of the lamps (4) with respect to an instantaneous energy demand from another electrical component on the electrical power network.

16. A control system (2) for adjusting the light intensity without flickering of one or more lamps (4), the one or more lamps (4) being supplied by an AC electrical distribution network, each of the lamps (4) including one or more light-emitting diodes (LEDs) and a device allowing the variation of the light intensity of the LEDs according to the level of the electrical supply, the control system (2) comprising:
at least one switch (6, 9e) connected to the one or more lamps (4);
an active current bleeder circuit (9) connected to the one or more lamps (4) including a load (7d, 8d), the load (7d, 8d) allowing the absorption of residual energy present on the electrical supply of the one or more lamps (4) following one or more activation of the switch (6, 9e);
a controller (11) configured to execute;
closing the switch (6, 9e) one or more time per cycle of the electrical supply to the one or more lamps (4);
opening the switch (6, 9e) one or more time per cycle of the electrical supply to the one or more lamps (4); and
activating the active bleeder circuit (9) following one or more openings of the switch (6, 9e).

17. The system (2) of claim 16, further comprising closing the switch (6, 9e) when the supplied voltage is greater than the lighting threshold of the one or more lamps (4).

18. The system (2) of claim 16 or 17, wherein the opening of the switch (6, 9e) is performed when the light intensity reaches a desired light intensity setpoint.

19. The system (2) of any one of claims 16 to 18, wherein the control system (2) further comprises a feedback circuit (14) for correcting the supply of the one or more lamps (4) according to the measured light intensity.

20. The system (2) of claim 19, wherein the feedback circuit (14) further comprises a light intensity sensor (14) configured to convert the light emitted by the one or more lamps (4) into a value proportional to the light intensity.

21. The system (2) of any one of claims 16 to 20, wherein the system (2) further comprises a current limiting circuit (12), the current limiting circuit (12) being configured to measure the power supplied to the one or more lamps (4) and to open the at least one switch (6, 9e) when the measured electrical power exceeds the electrical capacity of the system (2).

22. The system (2) of any one of claims 16 to 21, wherein the system further comprises one or more capacitors (4c, 9d) configured to store energy and restore it in a controlled manner to the lamps (4).

23. The system (2) of claim 22, wherein the system (2) restitutes the energy stored in the one or more capacitors (4c, 9d) in the form of a sinusoidal wave.

24. The system (2) of claim 22, wherein the system (2) restitutes the energy stored in the one or more capacitors (4c, 9d) in the form of a trapezoidal wave.

25. The system (2) of claim 22, wherein the system (2) restitutes the energy stored in the one or more capacitors (4c, 9d) in the form a complex time-varying cyclic wave.
